# EUROPÄISCHE PATENTSCHRIFT

(11) **EP 2 431 079 B1**
(45) Veröffentlichungstag und Bekanntmachung des Hinweises auf die Patenterteilung: **14.01.2015**
(21) Anmeldenummer: 11179455.8
(22) Anmeldetag: 31.08.2011
(51) Int. Cl.: A63C 9/00

(54) **Sohlenauflageplatte und Skibindung mit einer Sohlenauflageplatte**
Sole base and ski binding with same
Plaque de support de semelle et fixation de ski dotée d'une plaque de support de semelle

(30) Priorität: 17.09.2010 AT 15502010
(43) Veröffentlichungstag der Anmeldung: 21.03.2012
(73) Patentinhaber: Tyrolia Technology GmbH, 2320 Schwechat (AT)
(72) Erfinder: Baumgartner, Manfred, 2493 Lichtenwörth (AT); Jahnel, Gernot, 2801 Katzelsdorf (AT); Pfaller, Robert, 3131 Getzersdorf (AT); Wurm, Christoph, 1220 Wien (AT)
(74) Vertreter: Vinazzer, Edith

(56) Entgegenhaltungen:
- EP-A1- 0 842 678
- EP-A2- 0 447 779
- WO-A1-92/00126
- WO-A1-03/008053
- DE-U1- 20 118 856

## Beschreibung

Die Erfindung betrifft eine Sohlenauflageplatte für die Sohle eines in eine Sicherheitsskibindung eingesetzten Skischuhs, insbesondere für den einem Vorderbacken zugeordneten Abschnitt der Schuhsohle, welche Sohlenauflageplatte eine Grundplatte und eine Tragplatte mit einem mit der Schuhsohle in Kontakt kommenden Gleitplättchen aufweist, *welches an der Tragplatte seitlich auslenkbar und unter Federwirkung in seine Ausgangslage rückfahrbar gelagert ist.*

Es ist bekannt, Gleitplättchen an Sohlenauflageplatten derart anzuordnen, dass sie quer zur Skilängsrichtung begrenzt bewegbar sind, um derart ein seitliches Freikommen des Skischuhs aus dem Vorderbacken zu erleichtern. Sohlenauflageplatten der eingangs genannten Art mit *gegen Federkraft seitlich auslenkbaren und unter Federwirkung rückstellbaren Gleitplättchen sind beispielsweise aus der* EP 0 842 6 78 A1*, der* WO 03/008053 A1 *und der* WO 92/00126 A1 *bekannt.*

Es ist ferner bekannt, dass Skischuhsohlen aufgrund von Herstellungstoleranzen eine unterschiedliche Dicke aufweisen können und es ist üblich, dass die Schuhsohlen von Skischuhen für Kinder oder für Jugendliche eine geringere Dicke aufweisen, als die Sohlen von Skischuhen für Erwachsene. Es sind bereits Sohlenauflageplatten bekannt, die eine automatische Anpassung der Höhe der Sohlenauflageplatte gewährleisten, um derart unterschiedliche Stärken von Skischuhsohlen zu kompensieren. So ist beispielsweise aus der DE-A-40 40 383 eine Sicherheitsskibindung mit einer Sohlenauflageplatte bekannt, welche eine Tragplatte, auf welcher die Skischuhsohle aufliegt, und eine Grundplatte aufweist, welche sich auf der Oberseite des Skis abstützt. Die Tragplatte und die Grundplatte sind übereinander angeordnet und im Bereich eines ihrer jeweiligen Längsränder durch einen elastisch verformbaren Bereich verbunden, der ein elastisches Scharnier bildet und die Tragplatte nach oben zurückstellt, derart, dass unter der Wirkung einer vertikalen Kraft nach unten die Tragplatte in Richtung der Grundplatte gegen die Rückstellkraft des elastisch verformbaren Bereiches abgesenkt wird.

Eine ähnlich ausgeführte Sohlenauflageplatte ist aus der EP-A-0 595 170 bekannt. Auch hier ist die Tragplatte mit der Grundplatte über elastische Abschnitte verbunden und kann bis zu einem Anschlag, welcher als Vorsprung oder Quersteg der Grundplatte ausgebildet ist, nach unten gedrückt werden. Auf diese Weise wird ein Einsetzen von Skischuhen mit verschieden starken Sohlen zwischen dem Sohlenniederhalter der Skibindung und der Tragplatte bzw. dem auf diesem befestigten Gleitplättchen ermöglicht. Es sind als Einschiebeelemente ausgebildete Einlagen vorgesehen, sodass der Abstand zwischen der Tragplatte und den die Skischuhsohle von oben übergreifenden Sohlenniederhaltern zusätzlich verändert werden kann. Werden Skischuhe mit geringer Sohlenstärke verwendet, so wird ein Einschiebeelement mit einer größeren Stärke vorgesehen. Sollen Skischuhe mit stärkerer, insbesondere mit von der Norm abweichender Sohle verwendet werden, so wird ein Einschiebeelement mit geringerer Höhe verwendet.

Aus der EP-B-0 500 881 ist eine Abstützplatte, die einem vorderen Element einer Skibindung zugeordnet ist, bekannt, die mit einem Gleitplättchen versehen ist, auf dem die Sohle des Schuhs ruht. Der das Gleitplättchen tragende Teil weist eine Basisplatte und einen Träger für das Gleitplättchen auf. Der Träger ist auf entfernbare Weise an der Basisplatte durch wechselseitige Einfügeeinrichtungen und durch reversible Verriegelungseinrichtungen montiert. Unter dem Träger kann ein Block aus einem elastisch komprimierbaren Material angeordnet sein, um eine Dampfüngswirkung der vorderen Abstützung des Schuhs zu erzielen.

Der Erfindung liegt die Aufgabe zugrunde, eine sich "automatisch" an unterschiedliche Dicken aufweisende Schuhsohlen anpassende Sohlenauflageplatte *kompakt und funktionssicher auszuführen.*

Gelöst wird die gestellte Aufgabe erfindungsgemäß dadurch, *dass* die Tragplatte gegenüber der Grundplatte in vertikaler Richtung elastisch federnd bewegbar ist, wobei *die Tragplatte und die Grundplatte mittels zumindest eines Federelementes, welches sich unterhalb der Tragplatte befindet, in vertikaler Richtung aneinander abgestützt sind.*

*Die Erfindung stellt somit eine kompakt ausführbare und sich "automatisch" an unterschiedliche Dicken aufweisende Schuhsohlen anpassende Sohlenauflageplatte zur Verfügung.*

Bei einer bevorzugten Ausführungsform der Erfindung ist die Tragplatte ein separater, in die Grundplatte eingesetzter Bauteil. Diese Maßnahme gestattet es, die Sohlenplatte insgesamt sehr kompakt und mit geringer Bauhöhe auszuführen.

Das zumindest eine Federelement befindet sich unterhalb der Tragplatte, was für die Funktionssicherheit unter allen Witterungsbedingungen von Vorteil ist, und kann bei einer bevorzugten Ausführungsform der Erfindung ein integraler Bestandteil der Tragplatte und/oder der Grundplatte sein. Das bzw. die Federelement(e) kann bzw. können auch separate Feder(n) sein, die an der Tragplatte und der Grundplatte entsprechend abgestützt werden.

Gemäß einer besonders vorteilhaften Ausführungsform der Erfindung sind mehrere Federelemente vorgesehen, welche als Blättchen ausgeführt sind, deren eines Ende jeweils mit der Tragplatte oder mit der Grundplatte fest verbunden ist. Dabei kann diese feste Verbindung auch dadurch gebildet sein, dass diese Blättchen einteilig mit der Tragplatte bzw. der Grundplatte ausgeführt sind, insbesondere dann, wenn diese Teile aus Kunststoff hergestellt sind.

Für eine geringe Bauhöhe der Sohlenauflageplatte ist es vorteilhaft, wenn die Grundplatte eine Ausformung oder Vertiefung aufweist, in welcher die Tragplatte in vertikaler Richtung begrenzt beweglich geführt ist. Zu diesem Zweck kann die Tragplatte an zwei aneinander gegenüberliegenden Rändern Vorsprünge aufweisen, mittels welcher sie unterhalb von Anschlagflächen, welche an den Randbereichen der Ausformung oder Vertiefung der Grundplatte ausgebildet sind, positionierbar sind. Diese Anschlagflächen bestimmen die oberste Position der Tragplatte gegenüber der Grundplatte.

Sind nun die Federelemente an der Tragplatte ausgebildet, können sie auf einfache Weise am Boden der Vertiefung der Grundplatte abgestützt sein. Für das Gleitplättchen sind an der Oberseite der Tragplatte Gleitführungen ausgebildet. Diese Gleitführungen werden derart angeordnet, dass das Gleitplättchen in der Tragplatte weitgehend versenkt angeordnet werden kann.

Die seitlichen Auslenkbewegungen des Gleitplättchens werden auf zweckmäßige Weise dadurch begrenzt, dass an der Unterseite des Gleitplättchens Anschlagelemente vorgesehen sind, welche mit einem an der Tragplatte ausgebildeten Anschlagelement zusammenwirken, welches an einem gegenüber der Tragplatte in vertikaler Richtung federnden Teil vorgesehen ist. Beim erstmaligen Aufschieben des Gleitplättchens in/auf die Tragplatte kann der federnde Teil entsprechend ausweichen.

Erfindungsgemäß ist ferner die Grundplatte an ihren in Skilängsrichtung verlaufenden Randbereichen mit Freistellungen bzw. Ausnehmungen versehen, so dass eine seitliche Auslenkung des Gleitplättchens in einer abgesenkte Position der Tragplatte ermöglicht ist.

Die Erfindung betrifft ferner eine Skibindung, insbesondere den Vorderbacken einer Skibindung, mit einer Sohlenauflageplatte, die erfindungsgemäß ausgeführt ist.

Weitere Merkmale, Vorteile und Einzelheiten der Erfindung werden nun anhand der Zeichnung, die ein Ausführungsbeispiel darstellt, näher beschrieben. Dabei zeigen
Fig. 1 eine Schrägansicht einer Sohlenauflageplatte,
Fig. 2 eine Schrägansicht einer Grundplatte,
Fig. 3 eine Ansicht der Unterseite der Grundplatte,
Fig. 4 eine Schrägansicht einer Tragplatte,
Fig. 5 eine Ansicht der Unterseite der Tragplatte,
Fig. 6 eine Ansicht der Oberseite eines Gleitplättchens und
Fig. 7 eine Ansicht der Unterseite des Gleitplättchens.

Die Sohlenauflageplatte gemäß der Erfindung dient zur Auflage des vorderen Endabschnittes der Sohle eines Skischuhs und wird, bezogen auf die Spitze eines nicht gezeigten Skis, hinter dem vorderen Skibindungsteil, dem Vorderbacken, einer ebenfalls nicht dargestellten zweiteilig ausgeführten Sicherheitsskibindung montiert. Die beiden Skibindungsteile - Vorderbacken und Fersenhalter - können auf herkömmliche Weise ausgeführt sein und insbesondere mit an sich bekannten federbelasteten Auslösemechanismen zur Sicherheitsauslösung eines in die Skibindung eingesetzten Skischuhs versehen sein. Der Vorderbacken weist beispielsweise an zur Skioberseite vertikalen Achsen schwenkbar gelagerte Sohlenhalter auf, die das vordere Ende der Skischuhsohle von oben und von der Seite erfassen und derart bei Bedarf eine Sicherheitsauslösung in den beiden seitlichen Richtungen - quer zur Skilängsrichtunggewährleisten.

Die hinter dem Vorderbacken positionierte Sohlenauflageplatte besteht gemäß einer bevorzugten Ausführungsform der Erfindung aus einer Grundplatte 1, einer Tragplatte 2 und einem Gleitplättchen 3. Wie Fig. 2 und Fig. 3 zeigen, weist die Grundplatte 1 im Wesentlichen drei Abschnitte auf, einen vorderen, dem Vorderbacken zugewandten Abschnitt 1a, einen mittleren Abschnitt 1b und einen rückwärtigen Abschnitt 1c. Der vordere Abschnitt 1a ist mit zwei Löchern 4 versehen, die ein Anschrauben der Grundplatte 1 an einem Bestandteil des Vorderbackens, beispielsweise einer Basisplatte oder einem Gehäuseteil desselben, ermöglichen. Die Grundplatte 1 kann ferner mit der Basisplatte oder einem sonstigen Bestandteil des Vorderbackens einteilig ausgeführt sein. Bei einer etwaigen Längsverstellung des Vorderbackens in Skilängsrichtung S₁ zur Anpassung der Sicherheitsskibindung an unterschiedliche Skischuhlängen verbleibt die Sohlenauflageplatte jedenfalls in fester Verbindung mit dem Vorderbacken. Fig. 3 zeigt die Unterseite der Grundplatte 1 mit einer Anzahl von Stützflächen 1d, mit welchen die Grundplatte 1 an der nicht gezeigten Basisplatte des Vorderbackens aufliegt. Wie es Fig. 2 zeigt, ist der rückwärtige Abschnitt 1c bei der dargestellten Ausführungsvariante an seiner Oberseite mit einer in Richtung zur Skioberseite abfallenden Schrägfläche 1e versehen. Im mittleren Abschnitt 1b ist im Wesentlichen über die gesamte Breite der Grundplatte 1, sich quer zur Skilängsrichtung S₁ erstreckend, eine etwa rechteckige gegenüber ihrer Oberseite abgesenkte Ausnehmung bzw. Vertiefung 6 ausgebildet, an deren Boden bei der dargestellten Ausführungsvariante zwei relativ großflächige Durchbrüche 6a vorgesehen sind. Der Boden der Vertiefung 6 kann auch durchgehend - ohne Durchbrüche - ausgebildet sein. Am Boden der Vertiefung 6 sind neben den in Skilängsrichtung S₁ verlaufenden Randbereichen 6b Stege 7 vorgesehen, welche jeweils eine Stützfläche 7a für die Tragplatte 2, wie weiter unten beschrieben wird, zur Verfügung stellen. An den quer zur Skilängsrichtung S₁verlaufenden Randbereichen 6c der Vertiefung 6 sind jeweils unterhalb der Randkanten Hinterschnitte mit Anschlagflächen 8 gebildet, bei der gezeigten Ausführungsvariante pro Randkante jeweils zwei Anschlagflächen 8, für Vorsprünge 12 der Tragplatte 2, wie weiter unten beschrieben wird. Unterhalb der Anschlagflächen 8 bilden Ausformungen 8a Freistellungen bzw. Führungen für die an der Tragplatte 2 vorgesehenen Vorsprünge 12. Die in Skilängsrichtung S₁verlaufenden Randbereiche 6b der Vertiefung 6 sind mit flach U-förmigen Ausnehmungen 9 versehen.

Die in den Figuren 4 und 5 gezeigte Tragplatte 2 wird in die Vertiefung 6 der Grundplatte 1 eingesetzt und ist in ihrer eingesetzten Lage an der Grundplatte 1 gegen ein Verschieben in und quer zur Skilängsrichtung S₁ gehalten, in vertikaler Richtung zwar gegen ein Abheben von der Grundplatte 1 gesichert, dabei aber gleichzeitig in dieser Richtung begrenzt bewegbar. An der Oberseite der Tragplatte 2 bilden zwei umgebogene Randbereiche 10 Gleitführungen 10a für das Gleitplättchen 3. Die beiden parallel und in der komplettierten Sohlenauflageplatte quer zur Skilängsrichtung S₁ verlaufenden Gleitführungen 10a sind entlang von konzentrischen Kreisbogenabschnitten gekrümmt, deren Mittelpunkt im Bereich des Fersenhalters der Skibindung liegt. An ihrer Unterseite ist die Tragplatte 2 mit vier Federelementen 10 versehen, die integrale Bestandsteile der insbesondere aus Kunststoff durch Spritzguss hergestellten Tragplatte 2 sind. Die Federelemente 11 sind Kunststoffblättchen, welche sich paarweise von ihren Anbindungsstellen im mittleren Bereich der Tragplatte 2 jeweils unter einem spitzen Winkel < 45° zur Tragplattenunterseite und in Richtung der Gleitführungen 10a erstrecken. An der Unterseite der Randbereiche 10 sind jeweils zwei der bereits erwähnten Vorsprünge 12 ausgebildet, welche über die Randbereiche 10 hinaus ragen. An der Unterseite der Tragplatte 2 sind im Bereich der in Skilängsrichtung S₁ verlaufenden weiteren Randkanten kurze Stützteile 13 vorgesehen. Die Positionen der Vorsprünge 12 und ihre Abmessungen sind an die Positionen und die Abmessungen der Anschlagflächen 8 und der Ausformungen 8a angepasst. Beim Einsetzen der Tragplatte 2 in die Vertiefung 6 der Grundplatte 1 rasten die Vorsprünge 12 unterhalb der Anschlagflächen 8 der Grundplatte 1 ein, die Stützteile 13 kommen in Kontakt mit den Innenflächen 6d an den die Vertiefung 6 in Skilängsrichtung S₁begrenzenden Randbereichen 6b. Die freien Enden der Federelemente 11 gelangen in Kontakt mit den Stützflächen 7a und stützen sich derart auf diesen ab, dass die Vorsprünge 12 geringfügig gegen die Anschlagflächen 8 gedrückt werden. Wird die in die Grundplatte 1 eingesetzte Tragplatte 2 in vertikaler Richtung von ihrer Oberseite her belastet, kann sie sich unter elastischer Verformung der Federelemente 11 in Richtung des Bodens der Vertiefung 6 bewegen. Lässt die Druckbelastung nach geht die Tragplatte 2 unter der Wirkung der Federelemente 11 wieder in ihre Ausgangslage zurück. Die einzelnen Bauteile sind derart aufeinander abgestimmt, dass der maximale Bewegungsspielraum der Tragplatte 2 relativ zur Grundplatte 1 etwa 4mm beträgt.

Das in den Figuren 6 und 7 gezeigte langgestreckte Gleitplättchen 3 weist an seinen längeren Randkanten 3a zwei abgesetzte Gleitleisten 14 auf, mittels welcher es in die Gleitführungen 10a der Tragplatte 2 einsetzbar und in diesen, in vertikaler Richtung gesichert, quer zur Skilängsrichtung S₁gleitbeweglich ist. Die Gleitleisten 14 sind daher an die Bogenform der Gleitführungen 10a angepasst. Das Ausmaß der seitlichen Beweglichkeit des Gleitplättchens 3 ist durch Anschläge begrenzt, um einen Verlust des Gleitplättchens 3 zu vermeiden. An der Unterseite des Gleitplättchens 3 ist konzentrisch zu den Gleitleisten 14 eine flache Vertiefung 15 ausgebildet, welche nahezu über die gesamte Erstreckung des Gleitplättchens 3 verläuft. Die beiden die Vertiefung 15 quer zur Skilängsrichtung S₁ begrenzenden Randkanten 16 bilden die Anschläge am Gleitplättchen 3. In der Mitte der Tragplatte 2 ist auf einer mit der Tragplatte 2 federnd verbundenen Zunge 17 ein Anschlagelement 17a gebildet. Die Zunge 17 kann in vertikaler Richtung soweit ausweichen, dass ein Aufschieben des Gleitplättchens 3 über das Anschlagelement 17a hinweg möglich ist. Bei eingeschobenem Gleitplättchen 3 begrenzt, je nach Bewegungsrichtung des Gleitplättchens 3, jeweils einer der am Anschlagelement 17a anschlagenden Randkanten 16 den seitlichen Bewegungsweg des Gleitplättchens 3. Die flach U-förmigen Ausnehmungen 9 an der Tragplatte 2 gestatten eine seitliche Bewegung des Gleitplättchens 3 auch dann, wenn die Tragplatte 2 ganz nach unten bewegt ist. Dadurch wird auch die Bauhöhe der Sohlenauflageplatte gering gehalten.

An der Unterseite des Gleitplättchen 3 ist ferner konzentrisch zu den Gleitleisten 14 eine rillenförmige Vertiefung 18 ausgebildet, an deren Enden je eine kurze Stütznase 18a in die Vertiefung 18 ragt. Hier sind die Enden einer in die Vertiefung 18 eingesetzten Schraubenfeder 19 gehalten. Eine weitere rillenförmige Vertiefung 20 ist zur Aufnahme der Feder 19 an der Unterseite der Tragplatte 2 ausgebildet. Die Feder 19 bewirkt nach einer seitlichen Auslenkung des Gleitplättchens 3 deren Rückführung in die Ausgangslage.

Die Erfindung ist auf das dargestellte Ausführungsbeispiel nicht eingeschränkt. Es ist beispielsweise möglich, die Federelemente als Bestandteile der Grundplatte auszuführen. Es können mehr oder weniger als vier Federelemente vorgesehen sein. Des weiteren sind auch separate Federn als Federelemente verwendbar, beispielsweise Druckfedern, Gummifedern oder Blattfedern, die auf an sich bekannte Weise an der Tragplatte und an der Grundplatte abgestützt werden können. Bei weiteren, nicht gezeigten Ausführungsvarianten der Erfindung können die Grundplatte, die Tragplatte und das Gleitplättchen jeweils aus mehreren Teilen zusammengesetzt sein. Das Gleitplättchen kann ferner quer zur Skilängsrichtung - ohne bogenförmige Bewegung - verschiebbar gelagert sein.

### Bezugsziffernliste

- 1 ...............: Grundplatte
- 1a.............: Abschnitt
- 1b.............: Abschnitt
- 1c.............: Abschnitt
- 1d.............: Stützfläche
- 1e.............: Schrägfläche
- 2...............: Tragplatte
- 3 ...............: Gleitplättchen
- 3a .............: Randkante
- 4...............: Loch
- 6...............: Vertiefung
- 6a.............: Durchbruch
- 6b.............: Randbereich
- 6c .............: Randbereich
- 6d .............: Innenfläche
- 7...............: Stützsteg
- 7a.............: Stützfläche
- 8...............: Anschlagfläche
- 8a .............: Ausformung
- 9...............: Ausnehmung
- 10.............: Randbereich
- 10a...........: Gleitführung
- 11 .............: Federelement
- 12.............: Vorsprung
- 13 .............: Stützteil
- 14.............: Gleitleiste
- 15.............: Vertiefung
- 16.............: Randkante
- 17.............: Zunge
- 17a...........: Anschlagelement
- 18.............: Vertiefung
- 18a...........: Stütznase
- 20.............: Vertiefung

## Patentansprüche

1. Sohlenauflageplatte für die Sohle eines in eine Sicherheitsskibindung eingesetzten Skischuhs, insbesondere für den einem Vorderbacken zugeordneten Abschnitt der Schuhsohle, welche Sohlenauflageplatte eine Grundplatte (1) und eine Tragplatte (2) mit einem mit der Schuhsohle in Kontakt kommenden Gleitplättchen (3) aufweist, *welches an der Tragplatte (2) seitlich auslenkbar und unter Federwirkung in seine Ausgangslage rückführbar gelagert ist,*
***dadurch gekennzeichnet,***
***dass*** *die Tragplatte* (2) *gegenüber der Grundplatte (1) in vertikaler Wichtung elastisch federnd bewegbar ist,* wobei *die Tragplatte (2) und die Grundplatte (1) mittels zumindest eines Federelementes (11), welches sich unterhalb der Tragplatte (2) befindet, in vertikaler Richtung aneinander abgestützt sind.*

2. Sohlenauflageplatte nach Anspruch 1, **dadurch gekennzeichnet, dass** die Tragplatte (2) ein separater, in die Grundplatte (1) eingesetzter Bauteil ist.

3. Sohlenauflageplatte nach Anspruch 1, **dadurch gekennzeichnet, dass** das zumindest eine Federelement (11) integraler Bestandteil der Tragplatte (2) und/oder der Grundplatte (1) ist.

4. Sohlenauflageplatte nach Anspruch 1, **dadurch gekennzeichnet, dass** das zumindest eine Federelement eine separate Feder ist.

5. Sohlenauflageplatte nach einem der Anspruch 1 bis 4, **dadurch gekennzeichnet, dass** mehrere Federelemente (11) vorgesehen sind, welche jeweils als Blättchen ausgeführt sind, deren eines Ende jeweils mit der Tragplatte (2) oder mit der Grundplatte (1) fest verbunden ist.

6. Sohlenauflageplatte nach einem der Ansprüche 1 bis 5, **dadurch gekennzeichnet, dass** die Grundplatte (1) eine Ausnehmung bzw. Vertiefung (6) aufweist, in welcher die Tragplatte (2) in vertikaler Richtung begrenzt beweglich geführt ist.

7. Sohlenauflageplatte nach Anspruch 6, **dadurch gekennzeichnet, dass** die Tragplatte (2) an zwei einander gegenüber liegenden Rändern Vorsprünge (12) aufweist, mittels welcher die Tragplatte (2) unterhalb von Anschlagflächen (8), welche an Randbereichen der Vertiefung (6) der Grundplatte (1) ausgebildet sind, positionierbar sind.

8. Sohlenauflageplatte nach einem der Ansprüche 1 bis 7, **dadurch gekennzeichnet, dass** die Federelemente (11) Bestandteile der Tragplatte (2) sind und am Boden der Vertiefung (6) der Grundplatte (1) abgestützt sind.

9. Sohlenauflageplatte nach einem der Ansprüche 1 bis 8, **dadurch gekennzeichnet, dass** an der Oberseite der Tragplatte (2) Gleitfuhrungen (10a) für das Gleitplättchen (3) ausgebildet sind.

10. Sohlenauflageplatte nach einem der Ansprüche 1 bis 9, **dadurch gekennzeichnet, dass** das Gleitplättchen (3) an seiner Unterseite Anschlagkanten (16) aufweist, welche mit einem an der Tragplatte (2) ausgebildeten Anschlagelement (17a) zusammenwirken, das an einem gegenüber der Tragplatte (2) in vertikaler Richtung federnden Teil (17) vorgesehen ist.

11. Sohlenauflageplatte nach einem der Ansprüche 1 bis 10, **dadurch gekennzeichnet,**
**dass** die Grundplatte (2) an ihren in Skilängsrichtung verlaufenden Randbereichen Freistellungen, beispielsweise Ausnehmungen (9), aufweist, sodass eine seitliche Auslenkung des Gleitplättchens (3) in einer abgesenkten Position der Tragplatte (2) ermöglicht ist.

12. Skibindung, insbesondere ein Vorderbacken einer Skibindung, mit einer Sohlenauflageplatte gemäß einem oder mehreren der Ansprüche 1 bis 11.

## Claims

1. Sole support plate for the sole of a ski boot inserted in a safety ski binding, in particular for the section of the boot sole associated with a toe piece, which sole support plate comprises a base plate (1) and a support plate (2) with a small slide plate (3) coming into contact with the boot sole, which is mounted to allow it to deflect laterally on the support plate (2) and to return to its initial position under spring action,
**characterised in that**
the support plate (2) is elastically sprung to move in a vertical direction in relation to the base plate (1), wherein the support plate (2) and the base plate (1) are supported on each other vertically by means of at least one spring member (11), which is located underneath the support plate (2).

2. Sole support plate in accordance with claim 1, **characterised in that** the support plate (2) is a separate component, inserted in the base plate (1),

3. Sole support plate in accordance with claim 1, **characterised in that** the at least one spring member (11) is an integral part of the support plate (2) and/or the base plate (1).

4. Sole support plate in accordance with claim 1, **characterised in that** the at least one spring member is a separate spring.

5. Sole support plate in accordance with one of the claims 1 to 4, **characterised in that** a plurality of spring members (11) are provided, which are each embodied as leaves, one end of which is respectively rigidly attached respectively to the support plate (2) or the base plate (1).

6. Sole support plate in accordance with one of the claims 1 to 5, **characterised in that** the base plate (1) has a recess or depression (6) in which the support plate (2) is movably guided within limits in a vertical direction.

7. Sole support plate in accordance with claim 6, **characterised in that** the support plate (2) has projections (12) on two opposing edges, by means of which the support plate (2) can be positioned underneath stop faces (8), which are formed at edge regions of the depression (6) of the base plate (1).

8. Sole support plate in accordance with one of the claims 1 to 7, **characterised in that** the spring members (11) are constituent parts of the support plate (2) and are supported on the base of the depression (6) of the base plate (1).

9. Sole support plate in accordance with one of the claims 1 to 8, **characterised in that** sliding guides (10a) are formed on the upper side of the support plate (2) for the small slide plates (3).

10. Sole support plate in accordance with one of the claims 1 to 9, **characterised in that** the small slide plate (3) has stop edges (16) on its underside, which cooperate with a stop member (17a) formed on the support plate (2) which is provided on a part (17) sprung in a vertical direction in relation to the support plate (2).

11. Sole support plate in accordance with one of the claims 1 to 10, **characterised in that** the base plate (2) has open positions, for example recesses (9), in its edge regions running in the longitudinal direction of the ski, so that a lateral deflection of the small slide plates (3) is enabled in the lowered position of the support plate (2).

12. Ski binding, in particular a toe piece of a ski binding, with sole support plate in accordance with one or several of the claims 1 to 11.

## Revendications

1. Plaque support de semelle pour la semelle d'une chaussure de ski insérée dans une fixation de ski de sécurité, en particulier pour une section associée à une mâchoire avant de la semelle de la chaussure, laquelle plaque support de semelle présente une plaque de base (1) et une plaque porteuse (2) dotée d'une plaquette de glissement (3) venant en contact avec la semelle de la chaussure, laquelle plaquette s'appuie avec possibilité de déviation latérale et de retour dans sa position initiale sous l'effet d'un ressort au niveau de la plaque porteuse (2),
**caractérisée en ce que**
la plaque porteuse (2) est mobile élastiquement dans le sens vertical par rapport à la plaque de base (1), la plaque porteuse (2) et la plaque de base (1) étant soutenues l'une sur l'autre dans le sens vertical au moyen d'au moins un élément à ressort (11) qui se trouve en-dessous de la plaque porteuse (2).

2. Plaque support de semelle selon la revendication 1, **caractérisée en ce que** la plaque porteuse (2) est une pièce séparée insérée dans la plaque de base (1).

3. Plaque support de semelle selon la revendication 1, **caractérisée en ce que** l'au moins un élément à ressort (11) fait partie intégrante de la plaque porteuse (2) et/ou de la plaque de base (1).

4. Plaque support de semelle selon la revendication 1, **caractérisée en ce que** l'au moins un élément à ressort est un ressort séparé.

5. Plaque support de semelle selon une des revendications 1 à 4, **caractérisée en ce qu'**il est prévu plusieurs éléments à ressort (II) qui se présentent respectivement sous la forme de lames dont une extrémité est respectivement reliée fixement à la plaque porteuse (2) ou à la plaque de base (1).

6. Plaque support de semelle selon une des revendications 1 à 5, **caractérisée en ce que** la plaque de base (1) présente un évidement ou un creux (6) dans lequel la plaque porteuse (2) est insérée de manière à pouvoir bouger de manière limitée dans le sens vertical.

7. Plaque support de semelle selon la revendication 6, **caractérisée en ce que** la plaque porteuse (2) présente, au niveau de deux bords superposés, des saillies (12) au moyen desquelles la plaque porteuse (2) est positionnable sous des surfaces de butée (8) qui sont réalisées au niveau de parties périphériques du creux (6) de la plaque de base (1).

8. Plaque support de semelle selon une des revendications 1 à 7, **caractérisée en ce que** les éléments à ressort (11) font partie intégrante de la plaque porteuse (2) et s'appuient au fond du creux (6) de la plaque de base (1).

9. Plaque support de semelle selon une des revendications 1 à 8, **caractérisée en ce que**, sur la face supérieure de la plaque porteuse (2), sont réalisés des guides (10a) pour la plaquette de glissement (3).

10. Plaque support de semelle selon une des revendications 1 à 9, **caractérisée en ce que** la plaquette de glissement (3) présente sur sa face inférieure des arêtes de butée (16) qui coopèrent avec un élément de butée (17a) réalisé sur la plaque porteuse (2) et qui est prévu au niveau d'une pièce (17) en suspension dans le sens vertical par rapport à la plaque porteuse (2).

11. Plaque support de semelle selon une des revendications 1 à 10, **caractérisée en ce que** la plaque de base (2) présente, au niveau de ses parties périphériques s'étendant dans le sens longitudinal du ski, des dégagements, par exemple des évidements (9), de sorte qu'une déviation latérale de la plaquette de glissement (3) est possible en position descendue de la plaque porteuse (2).

12. Fixation de ski, en particulier mâchoire avant d'une fixation de ski, comportant une plaque support de semelle selon une des revendications 1 à 11.
